# FASCICULE DE BREVET EUROPEEN

(11) **EP 0 159 234 B1**
(45) Date de publication et mention de la délivrance du brevet: **16.06.1987**
(21) Numéro de dépôt: 85400512.1
(22) Date de dépôt: 18.03.1985
(51) Int. Cl.: B65D 90/44, B65D 90/30, B63B 57/04

(54) **Procédé et installation de traitement d'un site de stockage**
Verfahren und Anlage für die Behandlung einer Lagerstätte
Process and installation for the treatment of a storage site

(30) Priorité: 23.03.1984 FR 8404536
(43) Date de publication de la demande: 23.10.1985
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Bonneton, Michel, F-38100 Grenoble (FR); Marchal, Bernard, F-38130 Echirolles (FR)
(74) Mandataire: Jacobson, Claude

## Description

La présente invention est relative à un procédé et une installation de traitement d'un site de stockage, notamment de purge et d'inertage de réservoir. Elle s'applique en particulier à la purge et à l'inertage des citernes des navires de transport de gaz naturel liquéfié (GNL) ou de gaz de pétrole liquéfié (GPL). Cependant, elle peut également s'appliquer à la purge et à l'inertage d'autres types de réservoirs contenant des produits volatils inflammables, polluants et/ou coûteux.

On sait que de nombreux réservoirs contenant des produits volatils doivent périodiquement être purgés, et qu'il est alors nécessaire de les inerter pour des raisons de sécurité. C'est le cas notamment des cuves ou citernes des navires de transport de GNL ou de GPL après la livraison de la cargaison.

Dans la technique classique, cette opération de purge, que l'on appelle souvent « déballastage •, s'effectue en deux temps : mise à température ambiante des citernes, en mer, à quai, injection d'un gaz neutre tel que l'azote. Pendant cette dernière opération, le gaz combustible expulsé des citernes sous la poussée de l'azote, constitué d'hydrocarbures légers, est envoyé à la torchère. En fin d'opération de déballastage, on procède en outre à une injection de gaz combustible dans le mélange sortant des citernes de façon à obtenir à la torchère un mélange combustible stable jusqu'à l'arrêt complet du déballastage.

Cette technique, actuellement très généralisée, n'est pas satisfaisante car elle conduit d'une part à des pertes de temps et d'argent (circulation inutile de navires), d'autre part à des pertes de combustible évaluées entre 2 % et 5 % de la cargaison selon la pression de stockage des gaz liquéfiés. Des inconvénients analogues se présentent dans les autres cas évoqués plus haut. On connaît par ailleurs un procédé selon lequel on introduit un gaz porteur, par exemple de l'azote, dans le gaz résiduel du réservoir, et on aspire hors du réservoir un mélange gazeux formé du gaz résiduel et du gaz porteur, et on le soumet à une opération de lavage à l'aide d'un solvant liquide dans lequel le gaz porteur est au moins difficilement soluble et le gaz résiduel bien soluble, et on réintroduit le gaz porteur sous pression dans le réservoir (voir FR-A-1 577152). Ce procédé ne permet toutefois que très difficilement de récupérer les produits gazeux expulsés.

L'invention a pour but de fournir un procédé et une installation permettant de façon économique de récupérer l'essentiel des produits gazeux expulsés du site de stockage pendant la purge.

A cet effet, elle a pour objet un procédé de traitement d'un site de stockage, notamment de purge et d'inertage de réservoir, du type dans lequel on expulse un produit gazeux contenu dans ledit site en y injectant de l'azote (connu de FR-A-1 577 152), caractérisé en ce qu'on effectue un échange de chaleur indirect entre le gaz sortant dudit site et de l'azote liquide, de manière à condenser partiellement ce gaz, et en ce qu'on injecte dans ledit site l'azote gazeux résultant de cette vaporisation d'azote liquide.

L'invention a également pour objet une installation de traitement d'un site de stockage, notamment de purge et d'inertage de réservoir, destinée à la mise en oeuvre d'un tel procédé. Cette installation comprend : un séparateur de phases ; un récipient de stockage communiquant avec le séparateur de phases ; et un échangeur de chaleur indirect comportant des premiers passages destinés à être reliés en amont audit site et reliés en aval au séparateur, et des deuxièmes passages reliés en amont à une source d'azote liquide et destinés à être reliés en aval audit site.

Quelques exemples de réalisation de l'invention vont maintenant être décrits en regard des dessins annexés, sur lesquels les figures 1 à 4 illustrent schématiquement quatre variantes de mise en oeuvre du procédé suivant l'invention.

Dans tous les modes de réalisation représentés, on voit une installation destinée à purger en vue de son inertage un réservoir 1 qui est par exemple une cuve de navire de transport de GNL ou de GPL. L'installation comprend un échangeur de chaleur indirect 2 à contre-courant, un séparateur de phases 3 et un récipient 4 de stockage des produits liquides récupérés.

A la figure 1, l'échangeur 2 comprend des premiers passages 5 reliés en amont au réservoir 1 et en aval au séparateur 3, et des deuxièmes passages 6 reliés en amont à une source d'azote liquide et en aval au réservoir 1 par l'intermédiaire d'une conduite 7. Sur la conduite 7 est piquée une conduite d'évent 8 pourvue d'une vanne 9 pilotée par la pression régnant dans la conduite 7. Une conduite 10 d'amenée d'azote gazeux auxiliaire pourvue d'une vanne 11 et alimentée par une source d'azote extérieure débouche dans la même conduite 7 en aval de l'évent 8.

La base du séparateur 3 est reliée à celle du récipient 4 par une conduite 12, et le sommet du séparateur est équipé d'un évent 13 muni d'un limiteur de pression non représenté. De plus, une conduite 14 pourvue d'une vanne 15 permet d'amener de l'azote gazeux dans la partie supérieure du récipient 4 à partir d'une source d'azote extérieure.

En fonctionnement, de l'azote liquide est vaporisé dans l'échangeur 2 à contre-courant du gaz sortant du réservoir 1. Ce gaz est ainsi partiellement condensé, et le liquide obtenu est recueilli dans le séparateur 3 et transféré dans le récipient 4 par la conduite 12.

L'azote gazeux vaporisé dans l'échangeur 2 est envoyé par la conduite 7 dans le réservoir 1, à l'opposé de l'orifice de sortie des gaz de ce réservoir, et pousse le contenu gazeux du réservoir vers les passages 5 de l'échangeur 2. Ainsi, l'azote est utilisé une première fois pour son pouvoir frigorifique, puis une deuxième fois pour son énergie mécanique et pour ses propriétés d'inertage.

Au fur et à mesure de l'avancement de l'opération, la teneur en gaz combustible du gaz sortant du réservoir diminue. Par suite, la quantité d'azote liquide nécessaire pour récupérer le gaz combustible diminue elle aussi, et il arrive un moment où le débit d'azote vaporisé ne suffit plus pour purger efficacement le réservoir. On injecte alors de l'azote gazeux supplémentaire par la conduite 10.

Comme représenté à la figure 2, si la pression qui règne dans le réservoir 1 est insuffisante et que l'on ne peut pas envisager de l'augmenter notablement, on peut monter un compresseur 16 entre la sortie du réservoir 1 et l'entrée des passages 5. Le gaz formé dans le séparateur 3 peut alors être réinjecté dans les passages 6 de l'échangeur 2 qui véhiculent l'azote liquide par une conduite 17, laquelle est munie d'une vanne 18 pilotée par la pression du séparateur. Une telle réinjection suppose toutefois que la teneur du gaz du séparateur en produit à récupérer est suffisamment faible, de sorte qu'elle n'intervient qu'à un stade déjà avancé de l'opération de purge, dans une phase où, précisément, le débit d'azote nécessaire pour la condensation ne suffit plus pour assurer une purge efficace. L'évent 13 est équipé d'une vanne de commande 18A.

Si le gaz contenu dans le réservoir 1 est très froid, le schéma de la figure 2 suppose que l'on dispose d'un compresseur 16 de type cryogénique. Suivant la variante de la figure 3, il peut être plus intéressant de faire appel à un compresseur ordinaire, moins coûteux, et à un échangeur auxiliaire 19 assurant un échange thermique indirect à contrecourant entre le gaz entrant dans le compresseur et le gaz qui en sort. A part cette différence, l'agencement de la figure 3 est identique à celui de la figure 2.

La figure 4 illustre une variante du schéma de la figure 1 qui permet de pousser à un degré élevé la récupération sans augmenter la pression du gaz sortant du réservoir, et donc sans faire appel à un compresseur et à un échangeur de chaleur adapté pour supporter des pressions élevées. Pour cela, il faut abaisser la température dans l'échangeur 2, ce qui conduit à la présence d'un liquide sous- refroidi dans le séparateur 3. On procède donc à un réchauffage de ce liquide dans la conduite 12 en lui faisant céder des frigories au gaz sortant du réservoir 1 avant que ce dernier ne pénètre dans les passages 5 de l'échangeur principal 2. En d'autres termes, l'échangeur de chaleur auxiliaire 20 assure un échange de chaleur à contre-courant entre la conduite de sortie du réservoir et la conduite 12, et le gaz traité est prérefroidi avant d'échanger de la chaleur avec l'azote liquide. On comprend que cette variante améliore le bilan thermique de l'installation.

On a également représenté à la figure 4 un by-pass 21 reliant les tronçons de la conduite de sortie du réservoir situés avant et après l'échangeur 20. Ce by-pass est équipé d'une vanne 22 pilotée par la température régnant dans la conduite 12 en aval de l'échangeur 20. Ainsi, le débit de gaz qui traverse effectivement cet échangeur est piloté par la quantité de chaleur qui est échangée.

Dans chaque mode de réalisation, il est possible de renvoyer du gaz issu du séparateur 3 dans la partie supérieure du récipient 4 pour inerter ce dernier, comme représenté par une conduite 23 munie d'une vanne 24 aux figures 2 et 3.

Il est clair que le procédé et l'installation suivant l'invention peuvent s'appliquer à de nombreux cas où il est nécessaire de purger un réservoir d'un contenu gazeux coûteux, polluant, etc, par exemple un réservoir d'ammoniac, d'acide, d'hydrocarbures, etc.

## Revendications

1. Procédé de traitement d'un site de stockage (1), notamment de purge et d'inertage de réservoir (1), du type dans lequel on expulse un produit gazeux contenu dans ledit site en y injectant de l'azote, caractérisé en ce qu'on effectue un échange de chaleur indirect (2) entre le gaz sortant dudit site (1) et de l'azote liquide, de manière à condenser partiellement ce gaz, et en ce qu'on injecte dans ledit site l'azote gazeux résultant de cette vaporisation d'azote liquide.

2. Procédé suivant la revendication 1, pour la purge et l'inertage d'un réservoir (1), caractérisé en ce que ledit azote gazeux est injecté dans le réservoir à l'opposé d'un orifice de sortie des gaz de ce réservoir.

3. Procédé suivant l'une des revendications 1 et 2, caractérisé en ce que, dans une phase avancée de l'opération, on effectue également un échange de chaleur indirect (2) entre le gaz sortant dudit site (1) et du gaz résultant de ladite condensation partielle, ce dernier gaz étant adjoint audit azote gazeux.

4. Procédé suivant l'une quelconque des revendications 1 à 3, caractérisé en ce qu'on envoie du gaz résultant de ladite condensation partielle dans la partie supérieure d'un récipient (4) de stockage du liquide recueilli lors de cette condensation.

5. Procédé suivant l'une quelconque des revendications 1 à 4, caractérisé en ce qu'on comprime le gaz à sa sortie dudit site (1).

6. Procédé suivant la revendication 5, pour site de stockage (1) contenant un produit gazeux à basse température, caractérisé en ce qu'on effectue un échange de chaleur indirect (19) entre le gaz sortant dudit site et le gaz comprimé.

7. Procédé suivant l'une quelconque des revendications 1 à 6, caractérisé en ce qu'on effectue un échange de chaleur indirect (20) entre le gaz sortant dudit site (1) et le liquide résultant de ladite condensation partielle.

8. Procédé suivant l'une quelconque des revendications 1 à 7, caractérisé en ce que, dans une phase avancée de l'opération, on complémente ladite injection d'azote gazeux par une injection dans ledit site (1) d'azote gazeux provenant d'une source extérieure (10).

9. Installation de traitement d'un site de stockage (1), notamment de purge et d'inertage de réservoir (1), destinée à la mise en oeuvre du procédé selon la revendication 1, caractérisée en ce qu'elle comprend : un séparateur de phases (3) ; un récipient de stockage (4) communiquant avec le séparateur de phases ; et un échangeur de chaleur indirect (2) comportant des premiers passages (5) destinés à être reliés en amont audit site (1) et reliés en aval au séparateur (3), et des deuxièmes passages (6) reliés en amont à une source d'azote liquide et destinés à être reliés en aval audit site (1).

10. Installation suivant la revendication 9, pour la purge et l'inertage d'un réservoir (1), caractérisée en ce que lesdits premiers (5) et deuxièmes (6) passages sont destinés à être reliés à des orifices du réservoir opposés l'un à l'autre.

11. Installation suivant l'une des revendications 9 et 10, caractérisée en ce qu'un compresseur (16) est interposé entre ledit site (1) et l'entrée desdits premiers passages (5) de l'échangeur de chaleur (2).

12. Installation suivant l'une quelconque des revendications 9 à 11, caractérisée en ce qu'elle comprend un échangeur de chaleur indirect auxiliaire (20) comprenant des troisièmes passages reliés à la partie inférieure du séparateur de phases (3) et du récipient de stockage (4), et des quatrièmes passages destinés à être reliés en amont audit site (1) et reliés en aval à l'entrée desdits premiers passages (5), et/ou un échangeur de chaleur indirect auxiliaire (19) qui met en relation d'échange thermique les conduites d'entrée et de sortie du compresseur (16).

13. Installation suivant l'une quelconque des revendications 9 à 12, caractérisée en ce qu'elle comprend des moyens (17, 18, 22, 23) pour envoyer du gaz issu du séparateur (3) dans lesdits deuxièmes passages (6) et/ou dans le récipient de stockage (4).

## Claims

1. Process for the treatment of a storage site (1), especially for purging and inerting of a reservoir (1), of the type in which one expulses a gaseous product contained in the said site by injecting therein nitrogen, characterized in that one performs an indirect heat exchange (2) between the gas leaving the said site (1) and liquid nitrogen, in a manner to partially condense this gas, and in that one injects gaseous nitrogen in the said site, which nitrogen results from the said vaporization of the liquid nitrogen.

2. Process according to claim 1, for purging and inerting a reservoir (1), characterized in that the said gaseous nitrogen is injected in the reservoir opposite to an orifice for the exit of the gas from the said reservoir.

3. Process according to one of the claims 1 and 2, characterized in that in an advanced phase of the operation, one also performs an indirect heat exchange (2) between the gas leaving the said site (1) and the gas resulting from the said partial condensation, the latter gas being added to the said gaseous nitrogen.

4. Process according to any one of the claims 1 to 3, characterized in that one leads gas resulting from the said partial condensation into the upper part of a storage container (4) for the liquid collected during the said condensation.

5. Process according to one of the claims 1 to 4, characterized in that one compresses the gas at its exit from said site (1).

6. Process according to claim 5, for a storage site (1) containing a gaseous product at low temperature, characterized in that one performs an indirect heat exchange (19) between the gas leaving the said site and the compressed gas.

7. Process according to any one of the claims 1 to 6, characterized in that one performs an indirect heat exchange (20) between the gas leaving the said site (1) and the liquid resulting from the said partial condensation.

8. Process according to any one of the claims 1 to 7, characterized in that in an advanced operation phase, one completes the said injection of gaseous nitrogen by an injection of gaseous nitrogen deriving from an exterior source (10) into the said site (1).

9. Installation for the treatment of a storage site (1), especially for purging and inerting a reservoir (1), for carrying out the process according to claim 1, characterized in that it comprises : a phase separator (3) ; a storage container (4) communicating with the phase separator; and an indirect heat exchanger (2) comprising first passages (5) adapted to be connected upstream to the said site (1) and connected downstream to the said separator (3), and second passages (6) connected upstream to a source of liquid nitrogen and adapted to be connected downstream to the said site (1).

10. Installation according to claim 9, for purging and inerting a reservoir (1), characterized in that the said first (5) and second passages (6) are adapted to be connected to orifices of the reservoir opposite to each other.

11. Installation according to one of the claims 9 and 10, characterized in that a compressor (16) is interposed between the said site (1) and the entry of the said first passages (5) of the heat exchanger (2).

12. Installation according to any one of the claims 9 to 11, characterized in that it comprises an auxiliary indirect heat exchanger (20) having third passages connected to the lower part of the phase separator (3) and of the storage container (4), and fourth passages adapted to be connected upstream to the said site (1) and connected downstream to the entry of the said first passages (5), and/or an auxiliary indirect heat exchanger (19) which brings in heat exchange the inlet and outlet conduits of the compressor (16).

13. Installation according to any one of the claims 9 to 12, characterized in that it comprises means (17, 18, 22, 23) to lead gas from the separator (3) into the said second passages (6) and/or into the storage container (4).

## Patentansprüche

1. Verfahren zur Behandlung einer Lagerstelle (1), insbesondere dem Entleeren und Inertmachen von Speichern (1), bei welchem man ein gasförmiges Produkt ausspült, welches in dieser Lagerstelle enthalten ist, indem man in diese Stickstoff einspritzt, dadurch gekennzeichnet, daß man einen indirekten Wärmeaustausch (2) zwischen dem Gas, welches aus dieser Lagerstelle (1) stammt, und flüssigen Stickstoff derart ausführt, daß dieses Gas teilweise kondensiert, und daß man in die Lagerstelle gasförmigen Stickstoff einspritzt, der von dieser Verdampfung des flüssigen Stickstoffes stammt.

2. Verfahren nach Anspruch 1 für das Entleeren und Inertmachen eines Speichers (1), dadurch gekennzeichnet, daß der gasförmige Stickstoff in den Speicher gegenüber einer Ausgangsöffnung des Gases dieses Speichers eingespritzt wird.

3. Verfahren nach einem der Ansprüche 1 und 2, dadurch gekennzeichnet, daß man in einer fortgeschrittenen Betriebsphase auch einen indirekten Wärmeaustausch (2) zwischen dem Gas, welches die Lagerstelle (1) verläßt, und dem Gas, welches sich aus der teilweisen Kondensation ergibt, ausführt, wobei letzteres Gas dem gasförmigen Stickstoff beigegeben wird.

4. Verfahren nach einem der Ansprüche 1 bis 3, dadurch gekennzeichnet, daß man das Gas, welches aus der teilweisen Kondensation stammt, in den oberen Teil eines Lagerbehälters (4) für die Flüssigkeit, die während dieser Kondensation gesammelt wird, schickt.

5. Verfahren nach einem der Ansprüche 1 bis 4, dadurch gekennzeichnet, daß man das Gas bei seinem Austritt aus der Lagerstelle (1) komprimiert.

6. Verfahren nach Anspruch 5 für Lagerstellen (1), die ein gasförmiges Produkt bei niedriger Temperatur enthalten, dadurch gekennzeichnet, daß man einen indirekten Wärmeaustausch (19) zwischen dem Gas, welches die Lagerstelle verläßt, und dem komprimierten Gas durchführt.

7. Verfahren nach einem der Ansprüche 1 bis 6, dadurch gekennzeichnet, daß man einen indirekten Wärmeaustausch (20) zwischen dem Gas, welches die Lagerstelle (1) verläßt, und dem Gas, welches sich aus der partiellen Kondensation ergibt, durchführt.

8. Verfahren nach einem der Ansprüche 1 bis 7, dadurch gekennzeichnet, daß man in einer fortgeschrittenen Betriebsphase das Einspritzen von gasförmigem Stickstoff durch ein Einspritzen von gasförmigem Stickstoff, der aus einer äußeren Quelle (10) stammt, in die Lagerstelle (1) hinein ergänzt.

9. Anlage zum Behandeln einer Lagerstelle (1 insbesondere zum Entleeren und Inertmachen von Speichern (1), die dazu bestimmt sind, das Verfahren nach Anspruch 1 durchzuführen, dadurch gekennzeichnet, daß sie aufweist : einen Phasentrenner (3) ; einen Speicherbehälter (4), der mit dem Phasentrenner verbunden ist ; und einen indirekten Wärmetauscher (2), der erste Durchgänge (5) aufweist, die dazu bestimmt sind, aufstromig mit der Lagerstelle (1) verbunden zu werden, und die abstromig mit dem Trenner (3) verbunden sind und zweite Durchgänge (6) aufweist, die aufstromseitig mit einer Quelle für flüssigen Stickstoff verbunden sind und dazu bestimmt sind, abstromseitig mit der Lagerstelle (1) verbunden zu werden.

10. Anlage nach Anspruch 9 für das Entleeren und Inertmachen eines Speichers (1), dadurch gekennzeichnet, daß die ersten (5) und zweiten Durchgänge (6) dazu bestimmt sind, mit einander gegenüberliegenden Öffnungen des Speichers verbunden zu werden.

11. Anlage nach einem der Ansprüche 9 und 10, dadurch gekennzeichnet, daß ein Kompressor (16) zwischen der Lagerstelle (1) und dem Eingang der ersten Durchgänge (5) des Wärmetauschers (2) zwischengeschaltet ist.

12. Anlage nach einem der Ansprüche 9 bis 11, dadurch gekennzeichnet, daß sie einen indirekten Hilfswärmetauscher (20) aufweist, der dritte Durchgänge hat, die mit dem unteren Teil des Phasentrenners (3) und des Speicherbehälters (4) verbunden sind, und vierte Durchgänge hat, die dazu bestimmt sind, aufstromseitig mit der Lagerstelle (1) verbunden zu werden, und die abstromseitig mit dem Eingang der ersten Durch- - gänge (5) verbunden sind, und/oder einen indirekten Hilfswärmetauscher (19) aufweist, der die Leitungen des Eingangs und des Ausgangs des Kompressors (16) in Wärmeaustausch bringt.

13. Anlage nach einem der Ansprüche 9 bis 12, dadurch gekennzeichnet, daß sie Mittel (17, 18, 22, 23) aufweist, um vom Trenner (3) kommendes Gas in die zweiten Durchgänge (6) und/oder den Speicherbehälter(4) zu schicken.
